# EUROPÄISCHE PATENTSCHRIFT

(11) **EP 0 010 728 B1**
(45) Veröffentlichungstag und Bekanntmachung des Hinweises auf die Patenterteilung: **02.09.1981**
(21) Anmeldenummer: 79104120.5
(22) Anmeldetag: 24.10.1979
(51) Int. Cl.: B22D 11/14, B22D 11/04

(54) **Stranggiessanlage mit oszillierender Durchlaufkokille**
Continuous-casting assembly with an oscillating mould
Installation de coulée continue avec une lingotière oscillante

(30) Priorität: 27.10.1978 CH 11114/78
(43) Veröffentlichungstag der Anmeldung: 14.05.1980
(73) Patentinhaber: CONCAST HOLDING AG, CH-8027 Zürich (CH)
(72) Erfinder: Knell, Bernhard, CH-8800 Thalwil (CH); Röhrig, Adalbert, CH-8820 Wädenswil (CH)
(74) Vertreter: Thalmann, Armin

## Beschreibung

Die Erfindung betrifft eine Stranggießanlage für Stahl mit oszillierender Durchlaufkokille und mindestens teilweise gebogener Stützführung für den Strang, bei der eine in Stranglaufrichtung der Durchlaufkokille unmittelbar nachfolgende erste Zone der Stützführung zusammen mit der Durchlaufkokille an einem gemeinsamen Tragrahmen gehalten ist und der ersten Zone der Stützführung nachfolgende Stützführungssegmente an einem Maschinengrundrahmen befestigt sind.

Bei derartigen bekannten Anlagen können durch ungleiche Erwärmung einzelner Strukturteile während des Gießbetriebes ungleiche Ausdehnungen an der Tragkonstruktion auftreten. Die genannten Verformungen und Ausdehnungen können Versetzungen von Stützführungsteilen entlang der Strangbahn, insbesondere zwischen Kokille und erster Zone der Stützführung, verursachen, was zu Strangfehlern führt.

Ziel der Erfindung ist eine Stranggießanlage, die an den Übergangsstellen zwischen Kokille und erster Zone bzw. zwischen der ersten Zone und der nachfolgenden Zone im Warm- und Kaltzustand der Maschine genau fluchtet.

Bei einer Stranggießanlage gemäß dem Oberbegriff wird diese Aufgabe dadurch gelöst, daß der Maschinengrundrahmen einen oberen, als separates Teil ausgeführten Abschnitt aufweist, der sich in vertikaler Richtung gesehen mit dem Tragrahmen für die Kokille und die erste Zone der Stützführung mindestens teilweise überlappt, und daß der Tragrahmen und der Abschnitt jeder für sich an ihrer Unterseite auf einem für beide gemeinsamen ortsfesten Fundament abgestützt und zusätzlich nur noch seitlich über eine jeweils gemeinsame Abstützstelle, an welcher sie parallel zur Stranglaufrichtung beweglich geführt sind, am Fundament gehalten sind.

Die erfindungsgemäße Stranggießanlage ermöglicht es, daß die klar definierten Befestigungspunkte, sowohl des Tragrahmens für die Kokille und die erste Zone, als auch des oberen Abschnittes des Maschinengrundrahmens versetzungsfreie Übergänge in der Strangführung sicherstellen, so daß solche Stranggießanlagen auch zum Gießen empfindlicher Stähle geeignet sind. Darüber hinaus wird auch noch der Vorteil erreicht, daß in einem Störungsfalle, wie beispielsweise bei einem Durchbruch, das Entfernen der Kokille mit oder ohne erster Zone sehr einfach vor sich geht. Ohne wesentliche Mehrarbeit können aber auch bei Bedarf alle Elemente des Oszillationsmechanismus und der Kokillentisch ausgebaut und in der Werkstatt überholt werden. Bei Vorliegen entsprechender Wechseigarnituren können Reparaturarbeiten am Oszillationsmechanismus ohne wesentliche Stillstandszeiten der Anlage durchgeführt werden.

Die Abstützung an der gemeinsamen Stützstelle kann auf verschiedene Weise gewählt werden. Eine bevorzugte Lösung wird nach einem Merkmal der Erfindung darin gesehen, daß der obere Abschnitt des Maschinengrundrahmens mit seinem oberen Endbereich über parallel zur Stranglaufrichtung bewegbare Gleitsteinführungen im Tragrahmen geführt ist, und daß die gemeinsame Abstützstelle durch am hochgezogenen Fundament angeordnete weitere entsprechende Gleitsteinführungen für den Tragrahmen gebildet ist. Der obere Abschnitt des Maschinengrundrahmens wird dabei indirekt über den Tragrahmen an der gemeinsamen Stützstelle abgestützt.

Eine andere bevorzugte Lösung ist realisierbar, wenn der obere Abschnitt des Maschinengrundrahmens in seinem oberen Endbereich und unabhängig davon der Tragrahmen jeweils mittels Ankerstangen an der am Fundament hochgezogenen gemeinsamen Abstützstelle abgestützt sind. Obwohl die Anlenkungen der Ankerstangen am oberen Abschnitt des Maschinengrundrahmens bzw. des Tragrahmens bei einer Verlängerung oder Verkürzung derselben eine Verschwenkbewegung ausführen, sind die Abweichungen zu einer geradlinigen Bewegung parallel zur Stranglaufrichtung im vorhandenen Bewegungsbereich in der Praxis unbedeutend.

Der obere Abschnitt des Maschinengrundrahmens und der Tragrahmen können einzeln direkt auf einem Betonfundament abgestützt werden. Gemäß einer weiteren vorteilhaften Lösung schlägt die Erfindung vor, den oberen Abschnitt des Maschinengrundrahmens und den Tragrahmen an ihren Unterseiten über quer zur Stranglaufrichtung und parallel zu den gebogenen Stützflächen der Strangbahn verlaufende Stützwellen kippbar auf dem Fundament abzustützen.

Als eine weitere Ausbildungsform empfiehlt die Erfindung, daß die am oberen Abschnitt des Maschinengrundrahmens und am Tragrahmen als Fundamentteile vorgesehenen Stützwellen fluchtend zueinander angeordnet sind. Es ist aber auch möglich, solche fluchtend angeordneten Stützwellen zu verbinden und als durchgehende Achse für beide Rahmenteile vorzusehen. Die Anordnung einer gemeinsamen Stützwelle als Schwenkachse stellt eine wirtschaftliche und präzise Lösung einer Fundamentgestaltung dar. Anstelle einer direkten Lagerung der Stützwellen auf dem Fundament können sie mit Vorteil auch indirekt über den Maschinengrundrahmen auf dem Fundament abgestützt werden.

Bei Anwendung des Konstruktionsbeispiels mit Ankerstangen empfiehlt die Erfindung, diese an ihren beiden Enden gelenkig zu befestigen und etwa auf gleicher Höhe anzuordnen. Daraus resultiert eine statisch klar definierte Halterung von hoher Genauigkeit.

In der Zeichnung sind Ausführungsbeispiele der Erfindung schematisch dargestellt. Es zeigt
Fig. 1 eine Seitenansicht einer teilweise dargestellten Stranggießanlage,
Fig.2 einen Schnitt nach der Linie 11-11 der Fig. 1 und
Fig. 3 eine Seitenansicht eines weiteren Beispiels einer teilweise dargestellten Stranggießanlage.

In den Fig. 1 und 2 ist mit 3 eine oszillierende Durchlaufkokille einer Stranggießanlage für Stahl dargestellt. Die Kokille sitzt auf einem Kokillentisch 4, der auf jeder Seite über je zwei Lenker 5 und 6 mit einem auf der Außenseite der bogenförmigen Stützführung angebrachtenTragrahmen 7 für die Kokille 3 und einer ersten Zone 10 der Stützführung verbunden ist. Die Oszillationsbahn der Kokille 3 wird durch die Schwenkbewegung der Lenker 5 und 6 bestimmt. Der Lenker 6 ist über eine Verlängerung mit einem Antriebshebel 9 des Oszillationsantriebes verbunden.

Der Kokille 3 unmittelbar nachfolgend ist die erste, feststehende Stützführungszone 10 über Träger 11 am Tragrahmen 7 aufgehängt und über am Kokillentisch 4 angebrachte Gleitführungen 13 gegenüber der Kokille 3 geführt. Die der ersten Stützführungszone 10 nachfolgenden Stützführungssegmente 14 sind an einem als separates Teil ausgeführten oberen Abschnitt 15 eines Maschinengrundrahmens 16 bzw. am Maschinengrundrahmen 16 selbst befestigt. Der Maschinengrundrahmen 16 ist über Stützwellen 18 auf einem Fundament 19 abgestützt. Der Tragrahmen 7 und der Maschinengrundrahmen 16 bestehen jeweils aus zwei miteinander verbundenen Seitenwangen.

Der Tragrahmen 7 und der obere Abschnitt 15 des Maschinengrundrahmens 16 sind ebenfalls auf je einer quer zur Stranglaufrichtung 20 und parallel zur gebogenen Stützfläche einer Strangbahn 21 angeordneten Stützwelle 22 schwenkbar abgestützt. Es ist für die Erfindung unwesentlich, ob der Tragrahmen 7 und der obere Abschnitt 15 des Maschinengrundrahmens 16 direkt oder indirekt über den Maschinengrundrahmen 16 auf dem Fundament 19 aufliegen. Die Stützwellen 22 sind in diesem Beispiel durchgehend für den Tragrahmen 7 und für den oberen Abschnitt 15 des Maschinengrundrahmens 16 vorgesehen. Es sind aber auch eigene Achsen für den Tragrahmen 7 und den oberen Abschnitt 15 des Maschinengrundrahmens 16 denkbar, die etwa fluchtend zueinander angeordnet sind. Anstelle der Stützwellen 22 können auch andere starre oder schwenkbare Abstützeinrichtungen verwendet werden.

Ankerstangen 23 verbinden den Tragrahmen 7 und Ankerstangen 24 den oberen Abschnitt 15 des Maschinengrundrahmens 16 mit einer gemeinsamen Abstützstelle 17, die vom Fundament hochgezogene Stützpunkte 25 bzw. 26 aufweist. Der Tragrahmen 7 und der obere Abschnitt 15 des Maschinengrundrahmens 16 sind somit gegenseitig unabhängig mit dem Fundament verbunden.

Die Lenker 5 und 6 sind auf der Außenseite der bogenförmigen Stützführung angebracht. Es ist aber auch möglich, den Tragrahmen 7 und den oberen Abschnitt 15 des Maschinengrundrahmens 16 auf der Innenseite der bogenförmigen Stützführung anzubringen. Wahlweise kann dieses Führungskonzept für die Oszillationsbewegung der Kokille bei geraden Kokillen und nachfolgend nur teilweise gebogener Stützführung verwendet werden. Anstelle der in diesem Beispiel gezeigten Oszillationsführung mittels Lenker 5, 6 können auch andere bekannte Oszillationsführungen und Oszillationsantriebe angewendet werden.

Das Konzept der jeweils gegenseitig unabhängigen Dreipunkt-Befestigung sowohl des Tragrahmens 7 als auch des oberen Abschnittes 15 des Maschinengrundrahmens 16 kann besonders vorteilhaft verwirklicht werden, wenn die Ankerstangen 23, 24 an ihren beiden Enden gelenkig befestigt sind. Aus Gründen der Übersicht sind in den Figuren die Ankerstangen 23 und 24 untereinander angeordnet. Es ist jedoch vorteilhaft, alle Ankerstangen 23, 24 an Stützpunkten gleicher Höhe zu befestigen.

Die am hochgezogenen Fundament angebrachten Stützpunkte 25 und 26 können auch an einem entsprechend starken, vertikalen Stützträger der Maschinen- oder Hallenstruktur befestigt sein. Wesentlich ist, daß alle Ankerstangen an der gemeinsamen Abstützstelle 17 angelenkt werden, so daß bei einer Verschiebung der Abstützstelle 17 bzw. der Stützpunkte 25 und 26 keine Relativbewegung zwischen diesen entsteht.

Bei Reparaturen oder Formatänderungen können die Kokille 3, die erste Zone 10, der Kokillentisch 4 oder der Tragrahmen 7 wahlweise ais Gesamtwechseleinheit oder als Einzelteile ausgewechselt werden. Auch können nur die Kokille 3 und die erste Zone 10 zusammen aus-und wieder eingebaut werden. Zum Ausbau der Gesamtwechseleinheit wird mit Vorteil ein Krangehänge 31 benutzt. Die Ankerstangen 23 und der Lenker 6 sind an ihren Enden zum raschen Ein- und Auskuppeln der Verbindungsbolzen 32 bzw. 33 entsprechend ausgebildet. Der Oszillationshebel 9 wird beispielsweise durch eine Feder 35 in Arbeitsposition gehalten. Beim Entkuppeln des Bolzens 33 kann mittels einem nicht dargestellten Kraftgerät gegen die Kraft der Feder 35 gedrückt werden. Ein gemeinsamer Wechsel der genannten Teile mittels des Krangehänges 31 kann beispielsweise in 3 bis 5 Stunden erfolgen.

In Fig. 3 ist ein weiteres Beispiel einer Befestigung des oberen Abschnittes 15 des Maschinengrundrahmens 16 im oberen Endbereich und des Tragrahmens 7 für die Kokille 3 an der gemeinsamen Abstützstelle 17 dargestellt. Für eine bessere Übersicht sind Kokitie, erste Stützführungszone und Stützführungssegmente in der Fig. 3 weggelassen worden.

Die gemeinsame Abstützstelle 17 besteht aus einer am hochgezogenen Fundament oder an einem Stahlgerüst angebrachten Konsole 30, an welcher ein Gleitstein 34 anqelenkt ist. Dieser Gleitstein 34 wirkt mit dem Tragrahmen 7 zusammen, damit dieser sich frei zwischen seinen beiden Befestigungspunkten bei Temperaturänderungen ausdehnen und zusammenziehen kann. Durch den Gleitstein 34 sind an der gemeinsamen Abstützstelle 17 die beiden Rahmen 7, 15 in Stranglaufrichtung bewegbar und quer zur Stranglaufrichtung spiellos abgestützt. Der obere Abschnitt 15 des Maschinengrundrahmens 16 wird dabei indirekt über den Tragrahmen 7 mittels einer weiteren Gleitsteinführung 36 an der gemeinsamen Abstützstelle 17 abgestützt. Auch die Gleitsteinführung 36 läßt eine Ausdehnbewegung in Stranglaufrichtung zu.

Der Tragrahmen 7 ist in der Regel länger als der obere Abschnitt 15 des Maschinengrundrahmens 16 und überragt mit einem Teil seiner Länge den oberen Abschnitt 15. Dieser obere Abschnitt 15 wird üblicherweise in seiner gesamten Länge überragt.

Auf den Unterseiten sind die beiden Rahmen 7 und 15 jeder für sich auf einem für beide Rahmen 7, 15 gemeinsamen Fundament 19 abgestützt, wobei die Stützwellen 22 als Fundamentteil zu betrachten sind, obwohl sie im dargestellten Beispiel auf dem Maschinengrundrahmen 16 aufliegen. Die Rahmenteile 7 und 15 könnten auch direkt auf dem Betonfundament 19 abgestützt sein.

Die Aufhängung der Kokille 3 und der ersten Zone 10 der Stützführung am Tragrahmen 7 und die Anordnung der Oszillationsführung sowie der Antrieb für die Oszillationsbewegung können auch mit anderen im Stand der Technik bekannten Lösungen verwirklicht werden.

## Patentansprüche

1. Stranggießanlage für Stahl mit oszillierender Durchlaufkokille (3) und mindestens teilweise gebogener Stützführung für den Strang, bei der eine in Stranglaufrichtung der Durchlaufkokille (3) unmittelbar nachfolgende erste Zone (10) der Stützführung zusammen mit der Durchlaufkokille (3) an einem gemeinsamen Tragrahmen (7) gehalten ist und der ersten Zone (10) der Stützführung nachfolgende Stützführungssegmente (14, 20, 21) an einem Maschinengrundrahmen befestigt sind, dadurch gekennzeichnet, daß der Maschinengrundrahmen (16) einen oberen, als separates Teil ausgeführten Abschnitt (15) aufweist, der sich in vertikaler Richtung gesehen mit dem Tragrahmen (7) für die Kokille (3) und die erste Zone (10) der Stützführung mindestens teilweise überlappt, und daß der Tragrahmen (7) und der Abschnitt (15) jeder für sich an ihrer Unterseite auf einem für beide gemeinsamen ortsfesten Fundament (19) abgestützt und zusätzlich nur noch seitlich über eine jeweils gemeinsame Abstützstelle (17), an welcher sie parallel zur Stranglaufrichtung (20) beweglich geführt sind, am Fundament (19) gehalten sind.

2. Stranggießanlage nach Anspruch 1, dadurch gekennzeichnet, daß der obere Abschnitt (15) des Maschinengrundrahmens (16) in seinem oberen Endbereich und unabhängig davon der Tragrahmen (7) jeweils mittels Ankerstangen (23, 24) an der am Fundament (19) hochgezogenen gemeinsamen Abstützstelle (17) abgestützt sind (Fig. 2).

3. Stranggießanlage nach Anspruch 2, dadurch gekennzeichnet, daß die Ankerstangen (23, 24) an ihren beiden Enden gelenkig befestigt und etwa auf gleicher Höhe angeordnet sind.

4. Stranggießanlage nach Anspruch 1, dadurch gekennzeichnet, daß der obere Abschnitt (15) des Maschinengrundrahmens (16) mit seinem oberen Endbereich über parallel zur Stranglaufrichtung (20) bewegbare Gleitsteinführungen (36) im Tragrahmen (7) geführt ist, und daß die gemeinsame Abstützstelle (17) durch am hochgezogenen Fundament (19) angeordnete weitere entsprechende Gleitsteinführungen (34) für den Tragrahmen (7) gebildet ist (Fig. 3).

5. Stranggießanlage nach einem der Ansprüche 1 bis 4, dadurch gekennzeichnet, daß der obere Abschnitt (15) des Maschinengrundrahmens (16) und der Tragrahmen (7) an ihren Unterseiten über quer zur Stranglaufrichtung (20) und parallel zu den gebogenen Stützflächen der Strangbahn (21) verlaufende Stützwellen (22) kippbar auf dem Fundament (19) abgestützt sind.

6. Stranggießanlage nach Anspruch 5, dadurch gekennzeichnet, daß die Stützwellen (22) fluchtend zueinander angeordnet sind.

## Claims

1. An installation for the continuous casting of steel and comprising an ocillating open-ended mould (3) and a supporting guide for the strand that is curved at least in part, in which installation a first zone (10) of the supporting guide, that immediately follows the open-ended mould (3) in the direction of travel of the strand, together with the open-ended mould (3), is held on a common carrier frame (7), and the supporting- guide segments (14, 20, 21), following the first zone (10) of the supporting guide are secured to a basic frame of the machine, characterized in that the basic frame (16) of the machine has an upper portion (15), which is designed as a separate part and which, viewed in the vertical direction, together with the carrier frame (7) for the mould (3) at least partially overlaps the first zone (10) of the supporting guide, and in that the carrier frame (7) and the portion (15), which are each separately supported at their lower face on a bed (19) of fixed location and common to both and, additionally, only laterally by wav of a common backing zone (17) on which they are movably guided parallel to the direction (20) of travel of the strand, are held on the bed (19).

2. A continuous-casting installation according to Claim 1, characterized in that the upper end zone of the upper portion (15) of the basic frame (16) of the machine and, independently thereof, the carrier frame (7) are each supported, by means of anchor-rods (23, 24), on the common backing zone (17) which is upwardly extended from the bed (19) - (Fig. 2).

3. A continuous-casting installation according to Claim 2, characterized in that the anchor-rods (23, 24) are secured by articulated means at their two ends and are arranged at approximately the same level.

4. A continuous-casting installation according to Claim 1, characterized in that the upper end zone of the upper portion (15) of the basic frame (16) of the machine is guided in the carrier frame (7) by way of slide-ring guides (36) movable parallel to the direction (20) of travel of the strand, and in that the common backing zone (17) is formed by further corresponding slide-ring guides (34) for the carrier frame (7) which are arranged on the upwardly extending bed (19) - (Fig. 3).

5. A continuous-casting installation according to any one of Claims 1 -4, characterized in that the upper portion (15) of the basic frame (16) of the machine and the carrier frame (7) are tiltably supported at their lower faces on the bed (19) by way of supporting shafts (22), extending transversely of the direction (20) of travel of the strand and parallel to the curved supporting faces of the strand track (21).

6. A continuous-casting installation according to Claim 5, characterized in that the supporting shafts (22) are arranged in alignment with each other.

## Revendications

1. Installation de coulée continue d'acier comprenant une lingotière ouverte oscillante (3) et un guide support de barre au moins partiellement courbe, dans laquelle une première zone (10) du guide support, faisant directement suite à la lingotière (3) dans la direction d'avance de la barre, est maintenue ensemble avec la lingotière (3) à un bâti de support (7) commun et dans laquelle les segments du guide support de barre (14, 20, 21) faisant suite à la première zone (10) sont fixés à un bâti de machine principal, caractérisée en ce que le bâti principal (16) comporte un tronçon supérieur (15), réalisé comme une partie séparée, que est disposé au moins partiellement chevauchant en direction verticale avec le bâti de support (7) de la lingotière (3) et de la première zone (10) du guide support de barre et en ce que le bâti de support (7) et le tronçon supérieur (15) du bâti principal sont individuellement appuyés par leur côté inférieur sur une fondation fixe (19) commune aux deux et sont en outre tenus seulement à la fondation (19) sur le côté, par un lieu d'appui commun (17), sur lequel ils peuvent effectuer des mouvements guidés parallèlement à la direction d'avance (20) de la barre.

2. Installation de coulée continue selon la revendication 1, caractérisée en ce que le tronçon supérieur (15) du bâti principal (16), par sa portion extrême supérieure, et, indépendamment de lui, le bâti de support (7) sont appuyés, chacun par des barres d'ancrage (23, 24), en un lieu d'appui commun (17) prévu sur une partie surélevée de la fondation (19) (figure 2).

3. Installation de coulée continue selon la revendication 2, caractérisée en ce que les barres d'ancrage (23, 24) sont attachées de façon articulée par leurs deux bouts et sont installées à peu près à la même hauteur.

4. Installation de coulée continue selon la revendication 1, caractérisée en ce que le tronçon supérieur (15) du bâti principal (16) est guidé par sa portion extrême supérieure dans le bâti de support (7) par des guides à coulisseaux (36) mobiles parallèlement à la direction d'avance (20) de la barre et en ce que le lieu d'appui commun (17) est formé par d'autres guides à coulisseaux (34) prévus pour le bâti de support (7) sur une partie surélevée de la fondation (19) (figure 3).

5. Installation de coulée continue selon l'une des revendications 1 à 4, caractérisée en ce que le tronçon supérieur (15) du bâti principal (16) et le bâti de support (7) sont appuyés basculants sur la fondation (19) par leur côté inférieur par l'intermédiaire d'axes ou rouleaux d'appui (22) orientés transversalement à la direction d'avance (20) et parallèlement aux surfaces d'appui courbes du parcours (21) de la barre.

6. Installation de coulée continue selon la revendication 5, caractérisée en ce que les axes d'appui (22) sont mutuellement alignés.
